# EUROPÄISCHE PATENTSCHRIFT

(11) **EP 1 180 417 B1**
(45) Veröffentlichungstag und Bekanntmachung des Hinweises auf die Patenterteilung: **25.10.2006**
(21) Anmeldenummer: 01119870.2
(22) Anmeldetag: 16.08.2001
(51) Int. Cl.: B25B 23/10, B25B 13/06

(54) **Haltevorrichtung**
Holding device
Dispositif de maintien

(30) Priorität: 17.08.2000 DE 10040709
(43) Veröffentlichungstag der Anmeldung: 20.02.2002
(73) Patentinhaber: Bondhus Corporation, Monticello, MN 55362 (US)
(72) Erfinder: Bubel, Rainer, 35279 Neustadt (DE)
(74) Vertreter: Vossius & Partner

(56) Entgegenhaltungen:
- EP-A- 0 054 580
- EP-A- 0 102 898
- EP-A- 0 646 439
- DE-A- 3 212 954
- FR-A- 1 225 771
- FR-E- 55 198
- US-A- 3 142 211
- US-A- 5 481 949

## Beschreibung

Die Erfindung betrifft Haltevorrichtungen an einem Funktionskopf, der, ausgehend von seiner Stirnseite, eine axial verlaufende Höhlung aufweist, in die im Anwendungsfall ein Körper- mit dem gleichen Querschnittsprofil wie die Höhlung - eintaucht. Eine solcher Funktionskopf ist zum Beispiel ein Werkzeug in Form eines Steckschlüssels, dessen Kopf eine Höhlung mit Sechskantprofil aufweist, in die bei der Anwendung eine Sechskantmutter oder Schraube mit Sechskantkopf eintaucht. Durch die Haltevorrichtung soll der in die Höhlung eintauchende Körper so festgehalten werden, daß er nicht herausfällt, aber leicht herausgezogen werden kann.

Haltevorrichtungen ähnlicher Art sind bekannt aus DE 295 19 325 U1, DE 4243 650 C2, DE 4336 376 C2: Darin sind Spannfutter für Werkzeugeinsätze, insbesondere Schraubendrehereinsätze, beschrieben. Diese haben einen Sechskantschaft und werden in der Höhlung des Spannfutters durch eine Kugel geklemmt, die in einer Radialbohrung der Futter-Innenhülse sitzt und durch eine Außenhülse - konzentrisch der Futter-Innenhülse aufsitzend - radial nach innen gepreßt wird und dabei in Kerben in den Ecken des Sechskantschaftes eingreift. Diese Konstruktion ist in der Herstellung aufwendig und durch die Außenhülse im Durchmesser verhältnismäßig groß.

Eine weitere ähnliche Haltevorrichtung ist aus DE 196 10213 A1 bekannt. Bei diesem Spannfutter sitzt in einem Schlitz, der quer zur Längsrichtung der Innenhülse eingefräst ist und etwa über ein Drittel des Umfangs der Innenhülse verläuft, als Klemmelement ein Bogenstück aus Federdraht, das auf seiner Innenseite mindestens zwei Kanten des Sechskantschaftes des eingesteckten Schraubendrehereinsatzes übergreift. Auf der Innenhülse ist eine Außenhülse drehbar gelagert. Sie weist in ihrer Bohrung eine exzentrische Ausweitung auf, die sich über einen Teil des Bohrungsumfanges erstreckt. Wird die Außenhülse mit dieser Ausweitung über das Bogenstück aus Federdraht gedreht, so kann es beim Einstecken des Schraubendrehereinsatzes radial nach außen ausweichen und läßt den Sechskantschaft des Einsatzes passieren. Wird die Außenhülse so verdreht, daß ihr zur Achse der Innenhülse konzentrischer Bereich der Bohrung über dem Bogenstück steht, so wird dieses radial zusammengepreßt und klemmt des Sechskantschaft fest, dabei vorzugsweise in Kerben an seinen Ecken eingreifend. Auch diese Ausführung ist aufwendig in der Herstellung und im Durchmesser verhältnismäßig groß. Beide Konstruktionen sind zum definierten Klemmen der Schraubendrehereinsätze ausgelegt, gemeinsamer Nachteil ist, daß die Außenhülsen von Hand betätigt werden müssen, um die Funktionen auszulösen und die Herstellkosten verhältnismäßig hoch sind.

Eine dritte bekannte Haltevorrichtung weist in der Höhlung, dicht an der Stirnseite, eine eingearbeitete Ringung auf, in die ein geschlitzter Ring aus Federdraht eingelegt ist. Sein Innendurchmesser ist kleiner als der Außendurchmesser des Querschnitt-Profiles der Höhlung, sein Außendurchmesser kleiner als der Durchmesser der Ringung. Beim Eintauchen eines Gegenstandes in die Höhlung federt der Ring radial auf und hält den eintauchenden Gegenstand fest. Erfahrungsgemäß wird mit diesen Federringen keine hinreichend genau bestimmbare Haltekraft erzielt. Beim Einsetzen in die Ringung verformen sich die Ringe, bleiben nicht kreisrund. Deshalb ist ihre Haltekraft ungleichmäßig, die Enden des Drahtes im Bereich des Ring-Schlitzes neigen zum Haken.

Ein viertes bekanntes System weist am Boden der sackartigen Höhlung der Innenhülse einen Dauermagneten auf, der eintauchende Körper, wie Schraubendrehereinsätze, Muttern oder Schrauben aus Stahl hält. Der Magnet ist aber ebenfalls verhältnismäßig teuer und muß in die Höhlung eingeklebt werden. Seine magnetische Haltekraft entwickelt er nur voll, wenn das zu haltende Teil auf ihm aufsitzt. Teile aus Nichteisenwerkstoffen werden nicht gehalten.

In DE 196 44177 A1 werden Haltevorrichtungen gemäß dem Oberbegriff von Anspruch 1 beschrieben, bei denen die Kugel nicht durch eine feste, axial verschiebbare Außenhülse radial nach innen gepreßt wird, sondern durch einen quergeschlitzten Federring aus Bandstahl, der den Außenumfang des Kopfes nahezu vollständig umfaßt Da der Federring radial elastisch sein muß, sitzt er auf dem Kopf nicht sehr fest und wird bei der Benutzung der Haltevorrichtung leicht verschoben. Dabei kann es dazu kommen, daß die Kugel frei gelegt, nicht mehr gehalten wird und verloren geht. Dann funktioniert die Haltevorrichtung nicht mehr.

US-A-3,142,211 und US-A-5,481,949 offenbaren ein Kompressionselement, das durch Schlitze auf ein Steckwerkzeug wirkt Das Kompressionselement wird zum Halten von Befestigungselementen und Ähnlichem für das Steckwerkzeug verwendet.

Aufgabe Ist es, eine Haltevorrichtung ähnlicher Art zu entwickeln, die beispielsweise bei Steckschlüsseln zur Anwendung kommt, um Muttern oder Schrauben in der Vorrichtung zu halten, beim Montieren oder Demontieren. Die Muttern oder Schrauben sollen nicht sehr fest geklemmt werden, sondern so gehalten werden, daß sie mit der Vorrichtung angesetzt werden können oder nach dem Ab- bzw. Ausschrauben mit der Vorrichtung von der Befestigungsstelle abgenommen werden können, ohne die Finger zu Hilfe nehmen zu müssen. Die Haltefunktion der Vorrichtung soll alleine durch ein Halte-Element, ohne Mitwirkung oder Betätigung eines weiteren Elementes, gegeben sein.

Auch soll die Haltevorrichtung einfach und kostengünstig herstellbar sein.

Die Aufgabe wird erfindungsgemäß in der Weise gelöst, daß der Kopf der Haltevorrichtung mindestens einen radialen Durchbruch in der Wandung aufweist und ein einstückiges Halte-Element mit seinem Kontaktbereich durch den Durchbruch in die Höhlung der Haltevorrichtung hinein vorsteht. Das Halte-Element besteht aus einem elastischen Material, Federstahl oder elastischem Kunststoff und wird gemäß der Erfindung - durch eine dünnwandige Hülse in seiner Lage gehalten, die über den Kopf der Haltevorrichtung festsitzend axial aufgepreßt ist Beim Eintauchen eines Körpers mit gleichem Querschnittsprofil wie das der Höhlung wird der In die Höhlung hinein vorstehende Kontaktbereich des Halte-Elementes radial verdrängt. Dabei entsteht durch die radial auf den eingetauchten Körper wirkende Federkraft eine reibungsschlüssige Verbindung, die den Körper in der Höhlung hält.

Es sind mehrere Ausführungsvarianten der Haltevorrichtung entwickelt worden, die Im folgenden beschrieben werden:

Bei der ersten Ausführung weist der Kopf dicht an seiner Stirnseite einen Querschlitz auf, der durch einen relativ kleinen Umfangsbereich des Profils der Höhlung verläuft. In diesen Schlitz ist ein stabförmiges Halte-Element eingelegt, das aus einem Abschnitt Federdraht besteht, vorzugsweise mit rundem Querschnitt. Die Länge dieses Federstabes ist so bemessen, daß seine Enden gerade mit dem Außenumfang des Kopfes abschließen. Über den Kopf ist im Bereich des Schlitzes eine dünnwandige Hülse axial aufgepreßt, die die Enden des Federstabes so niederhält, daß sie sich noch axial bewegen können. Die Dicke des Federstabes ist so gewählt, daß zwischen ihm und der Hülse ein kreissegmentförmiger Freiraum bleibt, in den der Federstab radial einfedem kann. Der Federstab quert durch die Höhlung des Kopfes über eine kurze Strecke ihres Umfangbereiches und steht mit der Unterseite seines Profiles in der Höhlung hervor. Beim Eintauchen eines Gegenstandes mit gleichem Querschnittsprofil wie das der Höhlung wird der Federstab in seiner Mitte elastisch in radialer Richtung ausgebogen und hält den Gegenstand durch seine Federkraft. Die Höhe der Federkraft wird durch die Wahl des Durchmessers des Federstabes oder der Härte bestimmt.

Bei einer zweiten Ausführung besteht das Halte-Element aus einem Abschnitt von extrudiertem Kunststoff-Profil.

Bei einer dritten Ausführung besteht das Halte-Element aus einem stegförmigen, elastischem Kunststoff-Spritzgußteil mit konvexem kalottenförmigen oder zapfenförmigen Ansatz mit abgerundetem Ende auf seiner Unterseite. Beim Eintauchen eines Gegenstandes mit gleichem Querschnittsprofil wie das der Höhlung wird das stegförmige Halte-Element in seiner Mitte elastisch in radialer Richtung ausgebogen und hält den Gegenstand durch seine Federkraft. Die Höhe der Federkraft wird durch die Wahl des Querschnitts des stegförmigen Halte-Elementes oder der Härte bestimmt.

Bei einem Sechskant-Querschnittsprofil der Höhlung wird der Querschlitz vorzugsweise so gelegt, daß er nicht parallel zu einer Sechskantfläche verläuft, sondern durch die Ecke des Profiles. Dadurch kann die radiale Tiefe des Schlitzes gering gehalten werden. Das gleiche gilt auch für ein anderes unrundes Profil.

Bei einer vierten Ausführung ist das Halte-Element tellerförmig ausgebildet und weist auf seiner Unterseite als Kontaktbereich einen konvexen kalottenförmigen oder zapfenförmigen Ansatz mit abgerundetem Ende auf, der durch den Durchbruch in der Wandung des Kopfes der Haltevorrichtung in die Höhlung hinein vorsteht. Das Halte-Element ist vorzugsweise aus elastischem Kunststoff hergestellt. Der Teller ist vorzugsweise rund und sitzt in einer flachen radialen Bohrung auf der Außenseite des Kopfes.
Auch der Durchbruch besteht aus einer radialen Bohrung, die einen kleineren Durchmesser als die Bohrung zur Aufnahme des Tellers hat. Das Halte-Element wird, wie auch die zuvor beschriebenen, durch eine auf den Kopf der Haltevorrichtung aufgepreßte dünnwandige Hülse an zwei gegenüberliegenden Randbereichen des Tellers in seiner Lage gehalten. Zwischen der Hülse und dem Teller verbleibt ein Freiraum, in den der Teller radial einfedem kann, wenn ein Körper in die Höhlung des Kopfes eintaucht und der vorstehende kalotten- oder zapfenförmige Ansatz des Halte-Elementes radial verdrängt wird. Dabei entsteht eine Federspannung. Die gewünschte Federspannung kann durch die Dicke des Tellers und die Härte des Kunststoffes eingestellt werden. Bei einer Variante füllt der Teller den Raum zwischen der äußeren Bohrung und der aufgepreßten Hülse aus und der zapfenförmige Ansatz des Halte-Elementes wird beim Eintauchen des Gegenstandes in die Höhlung abflachend verformt, wobei das verdrängte Material den Raum zwischen der inneren radialen Bohrung und dem zuvor unverformten zapfenförmigen Ansatz ausfüllt.

Bei der vierten Ausführung des Halte-Elementes wird die Lage vorzugsweise so gewählt, daß die Bohrung radial senkrecht auf eine Fläche des Innenprofils gerichtet ist, um eine größere Wanddicke des Kopfes zur Ausbildung des Sitzes des Halte-Elementes verfügbar zu haben und die Fläche eines eintauchenden Körpers weniger Verschleiß im Kontaktbereich des Halte-Elementes bewirkt, als wenn eine Kante des Körpers auf den Kontaktbereich einwirkt.

Bei einer fünften Ausführung besteht das Halte-Element aus einem Ring aus dünnwandigem Federbandstahl, der den Außenumfang des Kopfes der Haltevorrichtung weitgehend umfaßt, einen Querschlitz aufweist und eine zungenförmige Einstanzung, die radial nach innen gebogen ist und durch den Durchbruch in der Wandung des Kopfes mit dem Zungenende in die Höhlung hinein vorsteht. Die Biegerichtung der Zunge verläuft von ihrer Basis her in Richtung zum Grund der Höhlung.
Beim Eintauchen eines Körpers wird die Zunge radial ausgelenkt und hält den Körper durch die entstehende Federspannung. Die in den Durchbruch greifende Zunge wirkt gleichzeitig als Fixierungselement, durch das der Ring axial, radial und in Umfangsrichtung in seiner Lage gehalten wird.

Der Kopf der Haltevorrichtung kann mit einem Schaft verbunden sein, aber auch, etwa in Form eines Steckschlüssel-Einsatzes (Steckschlüssel-Nuß), für sich alleine bestehen.

Die erfindungsgemäße Haltevorrichtung ist auch wirksam, wenn das Querschnittsprofil der Innenhöhlung nicht sechskantig ist, sondern ein anderes unrundes, zum Beispiel ein TORX^{®} -Profil, oder auch rundes Profil hat.

Die beschriebenen Systeme können als Haltevorrichtungen und auch für andere Zwecke angewendet werden.
Sie sind einfach und kostengünstig in ihrer Herstellung.

In den Zeichnungen ist der Erfindungsgegenstand beispielhaft dargestellt.

Die Figuren 1 - 4 zeigen die erste und zweite Ausführung einer erfindungsgemäßen Haltevorrichtung, bei der das Halte-Element aus einem Abschnitt Federstahldraht oder extrudiertem Kunststoff-Profildraht besteht.

Im einzelnen zeigen:
- Fig. 1: die Haltevorrichtung im Querschnitt an der Stelle des Durchbruches, ohne Hülse
Darin sind
(1) der Kopf der Haltevorrichtung
(2) das Innenprofil der Höhlung, im Beispiel ein Sechskantprofil
(2a) die Fortsetzung der Höhlung, im Beispiel als runde Bohrung
(3) der Durchbruch in Form eines Querschlitzes
- Fig. 2: die Haltevorrichtung an der gleichen Stelle mit eingelegtem Halte-Element
Darin sind
(1) der Kopf der Haltevorrichtung
(2) das Innenprofil der Höhlung, im Beispiel ein Sechskantprofil
(4) das Halte-Element
(5) die aufgepreßte Hülse
(6) der kreissegmentförmige Freiraum
- Fig. 3: die Haltevorrichtung an der gleichen Stelle mit in die Höhlung der Haltevorrichtung eingetauchtem Sechskantkopf einer Schraube
Darin sind
(1) der Kopf der Haltevorrichtung
(5) die aufgepreßte Hülse
(6) der kreissegmentförmige Freiraum
(7) der eingetauchte Sechskantkopf einer Schraube
(4a) das radial ausfedernde Halte-Element
- Fig. 4: die Haltevorrichtung in Seitenansicht, teilweise geschnitten. Darin sind:
(1) der Kopf der Haltevorrichtung
(2) das Innenprofil der Höhlung, im Beispiel ein Sechskantprofil
(2a) die Fortsetzung der Höhlung, im Beispiel als runde Bohrung
(3) der Durchbruch in Form eines Querschlitzes
(4) das Halte-Element
(5) die Hülse
(6) der kreissegmentförmige Freiraum
(8) der Schaft der Haltevorrichtung.

Die Figuren 5 - 6a zeigen die dritte Ausführung der erfindungsgemäßen Haltevorrichtung, bei der das Halte-Element aus einem stegförmigen Kunststoff-Spritzgießteil besteht.

Im einzelnen zeigen:
- Fig. 5: die Haltevorrichtung im Querschnitt mit eingelegtem Halte-Element
Darin sind
(1) der Kopf der Haltevorrichtung
(2) das Innenprofil der Höhlung, im Beispiel ein Sechskantprofil
(2a) die Fortsetzung der Höhlung, im Beispiel als runde Bohrung
(3) der Durchbruch in Form eines Querschlitzes
(5) die aufgepreßte Hülse
(6) der kreissegmentförmige Freiraum
(9) das Halte-Element in Form eines stegförmigen Kunststoffspritzgießteiles
(10) der kalottenförmige Ansatz
- Fig. 5a -: vergrößert - den oberen Bereich der Haltevorrichtung im Querschnitt.
Darin sind
(1) der Kopf der Haltevorrichtung
(2) das Innenprofil der Höhlung, im Beispiel ein Sechskantprofil
(5) die aufgepreßte Hülse
(3) der Querschlitz
(6) der kreissegmentförmige Freiraum
(9) das Halte-Element in Form eines stegförmigen Kunststoffspritzgießteiles
(10) der kalottenförmige Ansatz
- Fig. 6: die Haltevorrichtung im Längsschnitt mit eingelegtem Halte-Element.
Darin sind
(1) der Kopf der Haltevorrichtung
(2) das Innenprofil der Höhlung, im Beispiel ein Sechskantprofil
(2a) die Fortsetzung der Höhlung, im Beispiel als runde Bohrung
(3) der Durchbruch in Form eines Querschlitzes
(5) die aufgepreßte Hülse
(6) der kreissegmentförmige Freiraum
(8) der Schaft der Haltevorrichtung
(9) das Halte-Element in Form eines stegförmigen Kunststoffspritzgießteiles
(10) der kalottenförmige Ansatz
- Fig. 6a -: vergrößert - den oberen Bereich der Haltevorrichtung im Längsschnitt.
Darin sind
(1) der Kopf der Haltevorrichtung
(2) das Innenprofil der Höhlung, im Beispiel ein Sechskantprofil
(3) der Durchbruch in Form eines Querschlitzes
(5) die aufgepreßte Hülse
(6) der kreissegmentförmige Freiraum
(9) das Halte-Element in Form eines stegförmigen Kunststoffspritzgießteiles
(10) der kalottenförmige Ansatz

Die Figuren 7 - 10 zeigen die vierte Ausführung der erfindungsgemäßen Haltevorrichtung, bei der das Halte-Element aus einem tellerförmigen Kunststoff-Spritzgießteil besteht, das auf seiner Unterseite einen konvexen kalottenförmigen oder zapfenförmigen Ansatz aufweist.

Im einzelnen zeigen:
- Fig. 7: die Haltevorrichtung im Querschnitt an der Stelle des Durchbruches, ohne Hülse
Darin sind
(1) der Kopf der Haltevorrichtung
(2) das Innenprofil der Höhlung, im Beispiel ein Sechskantprofil
(11) die flache Bohrung in der Wandung
(12) der Durchbruch in Form einer runden Bohrung
- Fig. 8: die Haltevorrichtung im Querschnitt mit eingelegtem Halte-Element
Darin sind
(1) der Kopf der Haltevorrichtung
(2) das Innenprofil der Höhlung, im Beispiel ein Sechskantprofil
(5) die aufgepreßte Hülse
(6) der kreissegmentförmige Freiraum
(13) das tellerförmige Halte-Element als Kunststoff-Spritzgießteil
(14) der zapfenförmige Ansatz mit abgerundetem Ende
- Fig. 9: die Haltevorrichtung im Querschnitt mit eingetauchtem Sechskantkopf einer Schraube
Darin sind
(1) der Kopf der Haltevorrichtung
(5) die aufgepreßte Hülse
(6) der kreissegmentförmige Freiraum
(7) der eingetauchte Sechskantkopf einer Schraube
(13) das tellerförmige Halte-Element, federnd ausgelenkt
- Fig. 10: die Haltevorrichtung gemäß Fig. 7 - 9 in Draufsicht, die Hülse (5) teilweise weggebrochen.
Darin sind
(1) der Kopf der Haltevorrichtung
(2) das Innenprofil der Höhlung, im Beispiel ein Sechskantprofil
(2a) die Fortsetzung der Höhlung, im Beispiel als runde Bohrung
(5) die aufgepreßte Hülse
(8) der Schaft der Haltevorrichtung
(11) die flache Bohrung in der Wandung
(12) der Durchbruch in Form einer runden Bohrung

Die Figuren 11 - 14 zeigen die fünfte Ausführung der erfindungsgemäßen Haltevorrichtung, bei der das Halte-Element aus einem Ring aus Federbandstahl mit einer zungenförmigen Einstanzung besteht.

Im einzelnen zeigen:
- Fig. 11: die Haltevorrichtung im Querschnitt an der Stelle des Durchbruchs, ohne den Ring aus Federbandstahl
Darin sind
(1) der Kopf der Haltevorrichtung
(2) das Innenprofil der Höhlung, im Beispiel ein Sechskantprofil
(15) der Durchbruch
- Fig. 12: die Haltevorrichtung an der gleichen Stelle mit aufgesetztem Halte-Element
Darin sind
(1) der Kopf der Haltevorrichtung
(2) das Innenprofil der Höhlung, im Beispiel ein Sechskantprofil
(16) das Halte-Element in Form eines Ringes aus Federbandstahl
(17) die zungenförmige Einstanzung
- Fig. 13: die Haltevorrichtung in der Draufsicht.
Darin sind
(1) der Kopf der Haltevorrichtung
(2) das Innenprofil der Höhlung, im Beispiel ein Sechskantprofil
(2a) die Fortsetzung der Höhlung, im Beispiel als runde Bohrung
(8) der Schaft der Haltevorrichtung
(16) das Halte-Element in Form eines Ringes aus Federbandstahl
(17) die zungenförmige Einstanzung
- Fig. 14: die Haltevorrichtung im Längsschnitt.
Darin sind
(1) der Kopf der Haltevorrichtung
(2) das Innenprofil der Höhlung, im Beispiel ein Sechskantprofil
(2a) die Fortsetzung der Höhlung, im Beispiel als runde Bohrung
(16) das Halte-Element in Form eines Ringes aus Federbandstahl
(17) die zungenförmige Einstanzung

Die Figuren 15 -18 zeigen eine nicht erfindungsgemäße Haltevorrichtung, bei der das Halte-Element aus einem Federring besteht, der in einer Ringnute liegt.

Im einzelnen zeigen:
- Fig. 15: einen Querschnitt durch die Haltevorrichtung an der Stelle mit eingedrehter Ringnute
Darin sind
(1) der Kopf der Haltevorrichtung
(2) das Innenprofil der Höhlung, im Beispiel ein Sechskantprofil
(18) die Ringnute
(20) Durchbrüche
- Fig. 16: einen Querschnitt durch die Haltevorrichtung durch die gleiche Stelle wie bei Fig. 15, jedoch mit eingelegtem Federring
Darin sind
(1) der Kopf der Haltevorrichtung
(2) das Innenprofil der Höhlung, im Beispiel ein Sechskantprofil
(18) die Ringnute
(19) der Federring
(19a) die in die Höhlung hineinragende Innenseite des Federringes (Kontaktbereich)
- Fig. 17: einen Querschnitt durch die Haltevorrichtung an gleicher Stelle wie Fig. 16 mit eingetauchtem Sechskantkopf einer Schraube. Dabei ist der Federring durch die Ecken des Sechskantkopfes aufgeweitet.
Es sind
(1) der Kopf der Haltevorrichtung
(7) der eingetauchte Sechskantkopf einer Schraube
(18) die Ringnut
(19) der Federring
(21) Ecken des Sechskantkopfes
- Fig. 18: die Haltevorrichtung nach Fig. 15 - 17 im Längsschnitt
Darin sind
(1) der Kopf der Haltevorrichtung
(2) das Innenprofil der Höhlung, im Beispiel ein Sechskantprofil
(2a) die Fortsetzung der Höhlung, im Beispiel als runde Bohrung
(8) der Schaft der Haltevorrichtung
(18) die Ringnute
(19) der Federring
(19a) die in die Höhlung hineinragende Innenseite des Federringes (Kontaktbereich)

Die Figuren 19 - 23 zeigen eine nicht erfindungsgemäße Haltevorrichtung mit Halte-Element in Form eines eingespritzten Elementes aus elastischem Kunststoff, dessen Kontaktbereich etwas in die Höhlung hinein vorsteht.

Es zeigen:
- Fig. 19: einen Querschnitt durch die Haltevorrichtung an der Stelle, an der das Halte-Element eingespritzt wird.
Darin sind
(1) der Kopf der Haltevorrichtung
(2) das Innenprofil der Höhlung, im Beispiel ein Sechskantprofil
(21) der Durchbruch in Form einer Bohrung und
(22) einer kegelförmigen Einsenkung
- Fig. 20: einen Querschnitt an der gleichen Stelle mit eingespritztem Halte-Element aus elastischem Kunststoff.
Darin sind
(1) der Kopf der Haltevorrichtung
(2) das Innenprofil der Höhlung, im Beispiel ein Sechskantprofil
(23) das eingespritzte Halte-Element
(24) der in die Höhlung hinein vorstehende Kontaktbereich in Form einer kugelsegmentförmigen Erhebung
- Fig. 21: einen Querschnitt an der gleichen Stelle mit eingespritztem Halte-Element aus elastischem Kunststoff.
Darin sind
(1) der Kopf der Haltevorrichtung
(2) das Innenprofil der Höhlung, im Beispiel ein Sechskantprofil
(23) das eingespritzte Halte-Element
(25) der in die Höhlung hinein vorstehende Kontaktbereich in Form einer flächigen Erhebung
- Fig. 22: einen Querschnitt durch die Haltevorrichtung gemäß Fig. 20 mit in die Höhlung eingetauchter Sechskantschraube
Darin sind
(1) der Kopf der Haltevorrichtung
(7) der eingetauchte Sechskantkopf einer Schraube
(23) das eingespritzte Halte-Element
(24) den durch den eingetauchten Körper zusammengepreßten elastischen Kontaktbereich
- Fig. 23: einen Längsschnitt durch die Haltevorrichtung
Darin sind
(1) der Kopf der Haltevorrichtung
(2) das Innenprofil der Höhlung, im Beispiel ein Sechskantprofil
(2a) die Fortsetzung der Höhlung, im Beispiel als runde Bohrung
(8) der Schaft der Haltevorrichtung
(23) das eingespritzte Halte-Element
(26) die Abschrägungen in Axialrichtung des in die Höhlung vorstehenden Kontaktbereiches in Form einer flächigen Erhebung

## Patentansprüche

1. Haltevorrichtung bestehend aus einem Funktionskopf, der ausgehend von seiner Stirnseite, eine axial verlaufende Höhlung (2) mit Sechskantprofil aufweist, in die bei der Anwendung eine Sechskantmutter oder Schraube mit Sechskantkopf eintaucht, **dadurch gekennzeichnet, dass** der Kopf mindestens einen durch eine kurze Strecke des Umfangsbereiches des Querschnittsprofils verlaufenden Durchbruch (3, 15), ein elastisches Halteelement (4, 9, 13, 17), das mit seinem Kontaktbereich durch den mindestens einen Durchbruch im Funktionskopf in den Hohlraum hinein vorsteht, und eine auf den Kopf aufgepresste Hülse (5, 16) zum Halten des Halteelements aufweist, wobei das Halteelement axial gegen die Hülse bewegbar ist, um eine radiale Federkraft zu erzeugen und der Kontaktbereich des Halteelements beim Eintauchen eines Körpers in die Höhlung radial verdrängt wird, um den Sechskantkopf im Funktionskopf zu halten.

2. Haltevorrichtung, nach Anspruch 1, **dadurch gekennzeichnet, dass** der Kopf ein stabförmiges Halteelement aufweist, dessen Enden ungefähr mit dem Außenumfang des Kopfes abschließen, der als Querschlitz ausgebildete Durchbruch durch eine auf den Kopf aufgepresste Hülse abgedeckt ist, die die Enden des Halteelements axial beweglich nieder hält, zwischen dem Halteelement und der Hülse ein kreissegmentförmiger Freiraum (6) verbleibt und das Halteelement die Höhlung des Kopfes über eine kurze Strecke ihres Umfangsbereichs durchquert und mit der Unterseite seines Profils in die Höhlung hervorsteht.

3. Haltevorrichtung nach Anspruch 1 oder 2, **dadurch gekennzeichnet, dass** das Halte-element aus einem Abschnitt Federdraht mit einer Dicke von etwa 0,25 bis 0,8 mm besteht.

4. Haltevorrichtung nach Anspruch 1 oder 2, **dadurch gekennzeichnet, dass** das Halte-element aus einem Abschnitt von extrudiertem Kunststoffprofil mit einer Dicke

5. Haltevorrichtung nach einem der Ansprüche 1 bis 4, **dadurch gekennzeichnet, dass** das Halteelement ein rundes Querschnittsprofil hat.

6. Haltevorrichtung nach Anspruch 1 oder 2, **dadurch gekennzeichnet, dass** das Halte-element aus einem stegförmigen Kunststoff-Spritzgießteil besteht, das auf seiner Unterseite einen konvexen kalottenförmigen Ansatz aufweist, der in die Höhlung hervorsteht.

7. Haltevorrichtung nach Anspruch 1, **dadurch gekennzeichnet, dass** die Haltevorrichtung einstückig mit der Hülse ausgebildet ist.

## Claims

1. A holding device consisting of a function head, which, originating from its face, has an axially running cavity (2) with a hexagonal profile, into which a hex nut or a screw with a hex head is inserted during use, **characterized in that** the head has at least one opening (3, 15) running around a short section of the circumference of the cross-sectional profile, an elastic holding element (4, 9, 13, 17), whose contact region projects through the at least one opening in the function head into the cavity, and a sleeve (5, 16) pressed onto the head to hold the holding element, wherein the holding element is axially movable against the sleeve to create a radial spring force and the contact region of the holding element is displaced radially when a body is inserted into the cavity to hold the hex head in the function head.

2. The holding device according to Claim 1, **characterized in that** the head has a rod-shaped holding element, whose ends terminate approximately at the outer circumference of the head, the opening formed as transverse slot is covered by a sleeve pressed onto the head and holding down the ends of the holding element in an axially movable manner, a clearance (6) shaped like a circular segment remains between the holding element and the sleeve, and the holding element traverses the cavity of the head over a short section of the circumference and the bottom of its profile projects into the cavity.

3. The holding device according to Claim 1 or 2, **characterized in that** the holding element is made of a section of spring wire having a thickness of about 0.25 - 0.8 mm.

4. The holding device according to Claim 1 or 2, **characterized in that** the holding element is made of a section of extruded plastic profile having a thickness of about 0.5 - 2.0 mm.

5. The holding device according to any one of Claims 1 to 4, **characterized in that** the holding element has a round cross-sectional profile.

6. The holding device according to Claim 1 or 2, **characterized in that** the holding element consists of a rib-shaped plastic injection moulded part having a convex pin-shaped stud on the bottom, which projects into the cavity.

7. The holding device according to Claim 1, **characterized in that** the holding device is integral with the sleeve.

## Revendications

1. Dispositif de retenue comprenant une tête fonctionnelle qui, à partir de sa face frontale, présente un creux (2) s'étendant axialement muni d'un profil à six pans dans lequel plonge lors de l'utilisation un écrou hexagonal ou une vis à tête hexagonale,
**caractérisé en ce que**
la tête présente au moins un passage (3, 15) s'éntendant sur un court tronçon de la zone périphérique du profil de section transversale, un élément de retenue élastique (4, 9, 13, 17) qui, par sa zone de contact, fait saillie dans le creux à travers ledit au moins un passage de la tête fonctionnelle, et une douille (5, 16) pressée sur la tête pour maintenir l'élément de retenue, l'élément de retenue pouvant être déplacé axialement contre la douille pour générer une force élastique radiale, et la zone de contact de l'élément de retenue étant déplacée radialement lorsqu'un corps plonge dans le creux pour maintenir la tête hexagonale dans la tête fonctionnelle.

2. Dispositif de retenue selon la revendication 1,
**caractérisé en ce que** la tête présente un élément de retenue en forme de barre dont les extrémités se terminent sensiblement au niveau de la périphérie extérieure de la tête, le passage en forme de fente transversale est recouvert par une douille pressée sur la tête qui retient les extrémités de l'élément de retenue de manière mobile axialement, un espace libre (6) en forme de segment de cercle reste entre l'élément de retenue et la douille, et l'élément de retenue traverse le creux de la tête sur un court tronçon de sa zone périphérique et fait saillie par la face inférieure de son profil dans le creux.

3. Dispositif de retenue selon la revendication 1 ou 2,
**caractérisé en ce que** l'élément de retenue se compose d'une partie en fil d'acier pour ressort d'une épaisseur comprise entre 0,25 et 0,8 mm environ.

4. Dispositif de retenue selon la revendication 1 ou 2,
**caractérisé en ce que** l'élément de retenue se compose d'une partie d'un profil en matière plastique extrudée d'une épaisseur comprise entre 0,5 et 2,0 mm environ.

5. Dispositif de retenue selon l'une quelconque des revendications 1 à 4,
**caractérisé en ce que** l'élément de retenue présente un profil de section transversale ronde.

6. Dispositif de retenue selon la revendication 1 ou 2,
**caractérisé en ce que** l'élément de retenue se compose d'une pièce en matière plastique moulée par injection en forme d'entretoise qui, sur sa face inférieure, présente un tenon convexe en forme de calotte qui fait saillie dans le creux.

7. Dispositif de retenue selon la revendication 1,
**caractérisé en ce que** le dispositif de retenue est formé d'un seul tenant avec la douille.
